# EUROPÄISCHE PATENTSCHRIFT

(11) **EP 2 924 223 B1**
(45) Veröffentlichungstag und Bekanntmachung des Hinweises auf die Patenterteilung: **10.01.2018**
(21) Anmeldenummer: 15158489.3
(22) Anmeldetag: 10.03.2015
(51) Int. Cl.: E06B 3/82, E06B 3/70

(54) **Verfahren zur Herstellung einer Tür, insbesondere eines Türblattes sowie Vor-richtung zur Durchführung des Verfahrens sowie Türblatt, hergestellt mit der Vorrichtung**
METHOD FOR MANUFACTURING A DOOR, IN PARTICULAR THE LEAF OF A DOOR AND DEVICE FOR CARRYING OUT THE METHOD AND DOOR LEAF, MADE WITH THE DEVICE
PROCÉDÉ DE FABRICATION D'UNE PORTE, NOTAMMENT D'UN VANTAIL ET DISPOSITIF D'EXÉCUTION DU PROCÉDÉ ET VANTAIL FABRIQUÉ À L'AIDE DU DISPOSITIF.

(30) Priorität: 28.03.2014 DE 202014101484 U; 09.07.2014 DE 202014103146 U; 01.10.2014 DE 102014114265
(43) Veröffentlichungstag der Anmeldung: 30.09.2015
(73) Patentinhaber: Wild, Herbert, 33449 Langenberg (DE)
(72) Erfinder: Wild, Herbert, 33449 Langenberg (DE)
(74) Vertreter: Flötotto, Hubert

(56) Entgegenhaltungen:
- WO-A1-2005/003499
- AT-B- 302 615
- BE-A- 401 447
- DE-A1-102005 023 065
- DE-A1-102009 001 245
- DE-C- 805 063
- FR-A- 1 045 014
- FR-A- 1 187 463
- GB-A- 444 218

## Beschreibung

### Technisches Umfeld

Die Erfindung betrifft ein Verfahren und Vorrichtung zur maschinellen Herstellung eines Türblattes, mit einer Einlage zur Dämmung und/oder Stabilisierung, wobei das Türblatt mit Türdeckplatten beschichtet wird, umfassend einen aus Längsriegel und Querriegeln gebildeten Rahmen, in dem die aus Material zur Dämmung und/oder Stabilisierung bestehende Einlage eingebracht wird, und wobei der mit der Einlage zur Bildung eines Türblattes beidseitig mit Türdeckplatten unter Verwendung eines Klebers beschichtet wird.

### Stand der Technik

Aus dem Stand der Technik sind Türblätter mit unterschiedlichen Oberflächen bekannt. Die mechanischen Anforderungen an eine Tür sind hierbei unterschiedlich, wobei hier die Wahl der Einlage für die Türausführung von wesentlicher Bedeutung ist. Bekannte Türblätter bestehen hierbei aus Längs- und Querriegeln, die einen umlaufenden, außen liegenden Rahmen am Türblatt bilden und wobei der Rahmen bedeckt ist mit so genannten Türdeckplatten. Der in dem Rahmen sich bildende Hohlraum wird hierbei mit unterschiedlich ausgebildeten Materialien verfüllt, die einerseits zur Dämmung aber andererseits auch zur Stabilisierung des Türblattes herangezogen werden.

So sind beispielsweise Einlagen mit unterschiedlichen Türblattgewichten bekannt. Die leichtesten Ausführungen hierbei sind Einlagen, die aus Waben bestehen, wobei diese aus eng dimensionierter Pappe gebildet sind. Eine andere leicht bauende Türblatteinlage gestaltet sich derart, dass Röhrenspanstreifen oder so genannte durchgehende Spankerne aus Röhrenspan in das Türblatt eingebracht werden. Eine andere Ausführung umfasst die schwer bauenden Türblätter, deren Einlagen aus Massivspanholz oder aus Vollspanplatten bestehen. Die letztgenannten Türvarianten weisen hier eine hohe Stabilität auf, die entsprechenden Beanspruchungen gerecht wird.

So beschreibt die FR 1.187.463 ein Fabrikationsverfahren zur Herstellung einer Tür, die aus Längsprofilelementen gebildet wird, zwischen denen eine flexibel gehaltene Einlage / Zwischenlage eingesetzt bzw. eingebunden wird. Es wird auch in der Druckschrift beschrieben, dass auf die Seitenflächen zur Erstellung des Türblattes, und hier auf die Zick-Zack-artige Einlage, Flächen aufgeklebt oder befestigt werden.

Als weiteres Dokument des Standes der Technik offenbart die GB 444,218 eine Verbesserung, die an einer Tür vorgenommen wird. Die Verbesserungen sind im Wesentlichen darin zu sehen, dass zwei Deckflächen vorgesehen sind, an dessen Innenseite entsprechend Rippen bzw. Längs- oder Querriegel angeordnet sind, die an den Deckplatten befestigt werden, wobei flexibel gehaltene Einlagen vorgesehen werden, die insbesondere eine Verformung bzw. eine relative Ausdehnung zwischen den Längs- oder Querriegeln vermeiden sollen.

Die DE 10 2009 001 245 A1 offenbart ein Hohlkammerelement sowie das Verfahren zur Herstellung dieses Hohlkammerelementes. Das Hohlkammerelement findet dabei für die Möbelindustrie als Plattenelement Verwendung, wobei auch der Einsatz für Zimmertüren vorgeschlagen wird. Zur Verbesserung der statischen Eigenschaften sind in dem Plattenelement beabstandete Spannrahmenelemente mit einer dazwischen aufgespannten Wabenstruktur vorgesehen.

Gemäß einer weiteren Druckschrift des Standes der Technik wird in der WO 2005/003499 A1 ein Verfahren sowie eine Vorrichtung zur Herstellung einer Tür beschrieben. Das beschriebene Verfahren sowie die Vorrichtung umfassen hierbei die Fertigung eines Türblattes mit einer flexibel gehaltenen aus einer Wabenstruktur bestehenden Einlage mit endseitig befestigen Querprofilen, die zwischen zwei Längsprofilen auseinander gezogen werden, so dass sich ein aus Längsriegeln und Querriegeln gebildeter Rahmen ergibt, in dem die aus Material zur Dämmung und/oder Stabilisierung bestehende Einlage eingebunden ist. Der Rahmen mit der Einlage wird zur Bildung eines Türblattes beidseitig mit Türdeckplatten unter Verwendung eines Klebers beschichtet.

Als nachteilig bei diesen aus dem Stand der Technik bekannten Türen bzw. Türblättern wird es angesehen, dass diese sich vom Herstellungsverfahren sehr aufwendig gestalten, was mit einem entsprechenden Kostenaufwand verbunden ist. Weiterhin wird es als nachteilig angesehen, dass einerseits die leicht bauenden Türblätter nicht die hinreichende Stabilität aufweisen, wobei andererseits die massiv schwer bauenden Türblätter von ihrer Kostenstruktur her sehr aufwendig ausfallen.

### Aufgabe

Der Erfindung stellt sich somit das Problem ein Verfahren zur Herstellung eines Türblattes, mit einer Einlage zur Dämmung und/oder Stabilisierung mit Türdeckplatten derart weiter zu bilden, welches von seiner Aufbauweise sich sehr einfach gestalten lässt, wobei insbesondere verwirklicht werden soll, dass einerseits eine hohe Stabilität erzielt wird, wie es bei den Massivholzbiättern gegeben ist, jedoch unter der Maßgabe, dass die Kostenstruktur möglichst gering ausfällt. Die Aufgabe umfasst ebenfalls ein Verfahren sowie eine Vorrichtung zur Herstellung eines Türblattes nach dem Verfahren mit verbesserter Qualität bereitzustellen.

### Lösung

Erfindungsgemäß wird die Aufgabe mit den Merkmalen des Hauptanspruchs sowie den nebengeordneten Ansprüchen gelöst, wobei vorteilhafte Ausgestaltung sich aus den jeweiligen Unteransprüchen ergeben.

Die mit der Erfindung erreichten Vorteile bestehen auch darin, dass aufgrund der Ausbildung einer Tür mit Einlage, die aus einem flexiblem Verbund mit Profilelementen besteht, eine Einlage für ein Türblatt bereitgestellt werden kann, die einerseits aufgrund der Profilelemente die geforderte hohe Stabilität in der Fläche gewährleistet, wobei andererseits durch den flexiblen Verbund ein Einbringen in den aus den Querriegeln und Längsriegeln bestehenden Rahmen eine maschinelle Einbindung in den vorgefertigten Türblattrahmen sich wesentlich leichter und einfacher erzielen lässt. Denn die flexibel gehaltene Einlage ermöglicht es, dass diese bei Vorhaltung eines geringen Stauraums durch einfaches Auseinanderziehen in den vorgefertigten Türblattrahmen eingebracht werden kann, wobei dieser dann durch Anheftung im bzw. am Rahmen eingebunden wird. Die erfindungsgemäße Einlage ist auf Grund ihrer Ausführung zwischen den im Stand der Technik beschriebenen Varianten eines leicht bauenden Türblattes und eines schwer bauenden Türblattes einzustufen, weil das Türblatt mit der erfindungsgemäßen Einlage eine hohe Stabilität aufweist, wie es bei den Massivtürblättern gegeben ist, jedoch unter der Maßgabe, dass die Kostenstruktur wesentlich günstiger ausfällt. Dabei bestehen in vorteilhafter Weise die Profilelemente vorzugsweise aus Holzleisten bzw. Holzstäben. Denkbar ist auch, dass hier andere Materialien wie Metall als Stäbe zum Einsatz kommen können.

### Beschreibung der Zeichnungen

Ein Ausführungsbeispiel der Erfindung ist in den Zeichnungen rein schematisch dargestellt und wird nachfolgend näher beschrieben. Es zeigt
- Figur 1 a/b: perspektivische Darstellung in Fig. 1a und in Fig. 1b des aus Längs- und Querprofilen erstellten Skelettes in zwei Ausführungen;
- Figur 2: eine Stirnansicht der Leimbänder auf einer der Deckplatten;
- Figur 3: eine Seitenansicht im Bereich des Schließblechs mit Schlosstasche;
- Figur 4: eine perspektivische Darstellung zur Einbindung eines Innenlängsprofilelementes;
- Figur 5a/b: eine Frontansicht eines zusammensetzbaren Türblattes, mit verdoppelten Querprofilelementen in Figur 5a und mit drei Querprofilelementen in Figur 5b;
- Figur 6: eine Draufsicht einer ersten Ausführungsform des Standes der Technik der Einlage in einem aus Querriegeln und Längsriegeln gebildeten Rahmen eines Türblattes, wobei die Einlage hier in der Längsausrichtung eingebracht ist;
- Figur 7: eine weitere Draufsicht einer zweiten Ausführungsform gemäß dem Stand der Technik der Einlage, wobei in dem Rahmen des Türblattes die Einlage in Querausrichtung in dem Rahmen eingebracht ist;
- Figur 8: eine Einzelansicht der Einlage gemäß dem Stand der Technik im ausgezogenen Zustand;
- Figur 9: eine weitere Einzelansicht der Einlage gemäß dem Stand der Technik im zusammengelegten Zustand;
- Figur 10: eine geschnittene Teilansicht eines Längsriegels in Schwalbenschwanzverbindung (a) mit einem Profilelement der Einlage gemäß dem Stand der Technik ; und eine geschnittene Teilansicht eines Längsriegels in Nutfederverbindung (b) mit einem Profilelement der Einlage ebenfalls Bestandteil des Standes der Technik,
- Figur 11: eine Seitenansicht eines Profilelementes mit Zapfen an den Stirnseiten.
- Figur 12: eine Draufsicht auf eine Fertigungsstraße zur Herstellung des kalibrierten Türblattskelettes;
- Figur 13: eine weitere Draufsicht auf die Fertigungsstraße zur Beschichtung des kalibrierten Türblattskelettes:

Die Figur 1 a zeigt die Darstellung eines Skelettes 6, welches gemäß dem erfindungsgemäßen Verfahren die Herstellung einer Tür umfasst und hier insbesondere eines Türblattes 1 mit einer Einlage 2 zur Dämmung und/oder Stabilisierung, wobei das Türblatt 1 mit Türdeckplatten 3 beschichtet wird. Gemäß dem erfindungsgemäßen Verfahren werden in einem ersten Schritt, dargestellt in der Figur 1a, parallel angeordnete Querprofilelemente 4 auf Distanz gelegt, wobei jeweils endseitig an den Profilelementen 4 jeweils längs angeordnete Profilelemente 5 auf die Enden der Querprofilelemente 4 gedrückt und verbunden werden, so dass sich ein Skelett 6 ergibt. Es versteht sich von selbst, dass auch eine Anordnung, die hier nicht das erfindungsgemäße Verfahren betrifft, gemäß einer zweiten Ausführungsform Fig. 1b von auf Distanz verbundenen Längsprofilelemente 5 mit jeweils oben und unten endseitig angeordneten Querprofilelementen 4 ein Skelett 6 herstellen lässt. Das so gefertigte Skelett 6 wird dann in einem zweiten Schritt auf Maß geschliffen, so dass die Vorderseite und die Rückseite des Skelettes 6 über ebene Flächen verfügen. Optional können die Zwischenräume in dem Skelett 6 vor dem Schleifen mit einer Einlage 2 verfüllt werden.

Das Skelett 6 wird dann durch eine Leimauftrags- bzw. Kleberauftragsvorrichtung gefördert, so dass die Vorderseite und die Rückseite des Skelettes 6 mit Leim oder Kleber benetzt sind zur Anbringung der Deckplatten 3, so wie sie in der Figur 2 dargestellt ist. Dieses Verfahren benötigt keine Presse, wie es beim Stand der Technik der Fall war. Die haftende Verbindung erfolgt mittels des Klebers unter Raumtemperatur ohne dass es einer gesonderten Druck- oder Presseinrichtung bedarf. Hierbei können die Deckplatten 3 auch beispielsweise aus Vlies oder Papier bestehen. Auf die Flächen der Deckplatten 3 werden dann Leimbänder 8 aufgetragen, so wie diese in der Figur 2 in der Stirnansicht dargestellt sind. Auf das so erstellte Türblatt 1 werden abschließend noch Dekore 7 aufgetragen, die hier nicht weiter gezeigt sind. Wie in der Figur 2 zu erkennen ist, sind hier vier Leimbänder 8 vorgesehen, wobei auch drei oder zwei Leimbandstreifen ausreichen, um hier die Dekorapplikation auf der Fläche zu befestigen.

Zur Anbindung der Querprofilelemente 4 werden an den Enden der Querprofilelemente 4 Zapfen 9 angefräst, wie diese insbesondere in der Figur 3 und 4 zu erkennen sind, welche in gefräste Nuten 10 an den längs angeordneten Profilelementen 5 eingesteckt werden können. Auf Grund dieser Nut-Feder-Verbindung zwischen den Längs- und Querprofilelementen 4, 5 besteht auch die Möglichkeit, dass die Querprofilelemente 4 in der Nut 10 des Längsprofilelementes 5 verschoben werden können, so dass entsprechend eine Ausrichtung der Querprofilelemente 4 hier in dem Skelett 6 vorgenommen werden kann.

Die Figur 3 zeigt die Einbindung eines Schlosses mit Schließblech 11 in einer Schlosstasche, an dem gegenüber dem Schwenkgelenk angeordneten Längsprofilelement 5, wobei hierbei ein so genanntes Innenlängsprofilelement 12 an einem der Längsprofilelemente 5 angebracht wird. Insbesondere aus der Figur 4 ist zu erkennen, dass das Innenlängsprofilelement 12 in die Nut 10 eingebracht ist, wobei auf der einen Seite des Innenlängsprofils 12 ebenfalls ein Zapfen 9 und auf der gegenüberliegenden Seite eine Nut 10 vorgesehen ist, so dass dann in die Nut 10 entsprechend das Querprofilelement 4 eingreifen kann. Auf Grund dieser Ausbildung wird insbesondere im Bereich der Schlosstasche eine Verstärkung geschaffen, die insbesondere das hinreichende Material aufweist, um darin ein Schließblech 11 mit dem Schloss einzulassen.

Nach einer besonders vorteilhaften Ausgestaltung der Erfindung, dargestellt in der Figur 5a und in der Figur 5b, können die Längsprofilelemente 5 aus ineinander steckbaren Teilprofilelementen 5.1 und 5.2 bestehen, so dass die Tür bzw. das Türblatt 1 von seinem Transportvolumen halbiert wird. Die Figur 5a zeigt insbesondere im Bereich der Schlosstasche eine Verdoppelung der Querprofilelemente 4, wobei die Figur 5b eine Verdreifachung der Querprofilelemente 4 in diesem Bereich zeigt. Zur Verbindung der Teilprofilelemente 5.1 und 5.2 ist eine Nut-Feder-Verbindung vorgesehen, die wie die zueinander parallel liegenden Querprofilelemente 4 mit einem Leim oder einem Kleber fest verbunden werden.

Der Gegenstand der Figur 6 und 7, der nicht Bestandteil der Erfindung ist, zeigt jeweils in schematischer Darstellung ein offenes Türblatt 1 mit einer Einlage 2 gemäß dem Stand der Technik. Das Türblatt 1 mit der Einlage 2 umfasst hierbei einen aus Längsriegeln 5 sowie Querriegeln 4 gebildeten Rahmen 19. In dem Rahmen 19 wird die aus unterschiedlichem Material zur Dämmung oder zur Stabilisierung bestehende Einlage 2 nach dem Stand der Technik angeordnet. Der Rahmen 19 mit der Einlage 2 wird dann zur Bildung des Türblattes 1 beidseitig mit Türdeckplatten 3 versehen. Angedeutet ist hier in der Draufsicht nur ein Türdeckblatt 3, welches auf der Rückseite der Türdarstellung liegt.

Wie aus der Figur 6 und 7 in der Zusammenschau zu erkennen ist, besteht die Einlage 2 gemäß dem Stand der Technik aus einem flexibel gehaltenen Verbund 20 von Profilelementen 21. Die Profilelemente 21 sind untereinander mit dehnbar gehaltenen Elementen 22 verbunden. Die Profilelemente 21 bestehen hierbei vorzugsweise aus Holzleisten oder Holzstäben. Die flexibel verbundenen Profilelemente 21 sind in dem von Längs- 5 und Querriegeln 4 gebildeten Rahmen 19 in Längsausrichtung zur Türblattebene ausgerichtet, dargestellt in der Figur 6, oder in Querausrichtung zur Türblattebene, dargestellt in der Figur 7, einsetzbar. In der Zusammenschau der Figur 6 und 7 ist ersichtlich, dass mit der sog. Querausrichtung zur Türblattebene, dargestellt in der Figur 7, die flexibel gehaltene Einlage 2 hier eine wesentlich stabilere Verbundwirkung bewirkt, da die parallel horizontal verlaufende Profilelemente 21 hier sich über die gesamte Fläche des Türblattes 1 erstrecken. Die Verwendung, ob Quer- oder Längsausrichtung richtet sich vornehmlich danach, wie hoch der Belastungsgrad des Türblattes 1 ausgelegt werden soll.

Die Profilelemente 21 sind untereinander, beispielsweise mit einer aus Waben gebildeten Struktur 23 gemäß dem Stand der Technik verbunden. Dabei ist die Wabenstruktur 23 ausziehbar oder zusammenlegbar ausgebildet, wie dies insbesondere in der Figur 8 und 9 deutlich zu erkennen ist. In der Figur 8 ist die Wabenstruktur 23 in der ausgezogenen Situation gezeigt, wobei in der Figur 9 die Wabenstruktur 23 in der zusammengelegten Situation gezeigt wird. Daraus wird ersichtlich, dass insbesondere in der zusammengelegten Situation die Einlage 2 sehr klein bauend ausfällt, weil sie ihre Flächenstabilitätswirkung letztendlich in der ausgezogenen Situation entfaltet. Hierbei ist die bekannte Wabenstruktur 23 vorzugsweise aus Papier oder Pappe hergestellt, wobei die Einlage auch aus plattenartigen Bestandteilen bestehen kann.

Wie aus den Figuren 6 bis 9, Stand der Technik, zu erkennen ist, sind die bekannten Wabenstrukturstreifen 23.1 vorzugsweise jeweils endseitig an den Profilelementen 21 befestigt. Dadurch ergibt sich eine ziehharmonikaartige Einlage 2, die verkantungssicher in dem Rahmen 19 des Türblatts 1 ausgezogen werden kann. Wie insbesondere aus der Figur 6 und 7 zu erkennen ist, ergeben sich zwischen den Wabenstrukturstreifen 23.1 in ausgezogenem Zustand sog. Hohlräume, wobei hier diese ausgefüllt werden können mit Füllmaterial, welches hierbei beispielsweise aus Papier oder aus Wolle oder anderen Materialien bestehen kann. Denkbar ist auch, dass diese Hohlräume ebenfalls mit Wabenstrukturstreifen versehen sein können, so dass die Einlage 2 bestehend aus Profilelement 21 und Wabenstrukturstreifen 23.1 die gesamte Hohlraumfläche des Türblattes 1 auskleidet oder ausfüllt.

In den Figuren 10a, b und 11 sind Profilelemente 21 dargestellt, die endseitig mit Zapfen 9 versehen zur Bildung einer Nut-Feder-Verbindung in Figur 10b bzw. eine Schwalbenschwanzverbindung in Figur 10a mit den quer dazu angeordneten Längsriegeln 5 versehen sind. Es versteht sich von selbst, dass die dargestellte Nut-Feder-Verbindung entsprechend auch umgekehrt ausgerichtet sein kann.

Es versteht sich von selbst, dass nun die Möglichkeit besteht, die flexibel gehaltene Einlage 2 gemäß dem Stand der Technik einfach und leicht an den genuteten Längsriegeln 5 anzusetzen bzw. einzufädeln, wobei dann im eingefädelten Zustand die Einlage 2 entlang der Längsriegel 5 auseinandergezogen werden kann. Dabei können dann die Profilelemente 21 mit den Längsriegeln 5 fest verbunden werden, so dass die Einlage 2 das Skelett 6 des Türblattes 1 bildet, welches letztendlich der Tür eine hohe Stabilität gibt. Zur Komplettierung des Türblattes bedarf es dann nur noch, dass die Oberseite und die Unterseite des Skelettes 6 beschichtet werden. Natürlich kann auch ein Skelett 6 mit genuteten Querriegeln 4 erstellt werden, wobei dann die Profilelemente 21 senkrecht im Türblatt 1 angeordnet wären.

Damit es im Inneren der Einlage 2 zu keinem Staudruck kommt, sind die Profilelemente 21 an der Oberseite und/oder der Unterseite mit Lüftungsschlitzen 24 versehen, die eine natürliche Innenbelüften der Tür 1 ermöglichen, dargestellt in der Figur 11.

Die Figur 12 zeigt in der Draufsicht eine Fertigungsstraße zur Erstellung des erfindungsgemäßen Türblattes 1. Wie aus der Figur 12 zu erkennen ist, erfolgt zunächst mittels Greifern 26 aus einem Lager das Herausnehmen der Einlage 2, die in plattenförmiger Form vorliegt. Die Platte 2 wird dann auf einen Fräs- oder Sägetisch 27 aufgeschoben, so dass die Einlage 2 dann in gleiche spannungsfreie Teile geteilt ist. In die herausgefrästen Spaltbereiche 28, die durch die Fräsen 29 erzeugt wurden, werden aus einem Magazin die Querriegel 4 eingeschoben, wobei jeweils auch endseitig entsprechend Querriegeln 4 angesetzt werden. In einem weiteren Schritt wird dann an den Längsseiten eine Fräsung 30 vorgenommen, die insbesondere die Zapfenform in den Längsseiten herausfräst. Danach erfolgt die Fräsung 31 der Längsriegel 5, die hier mit einer Nut 10 versehen werden. Dann werden in einer weiteren Station 32 die Längsriegel 5 mit ihrer Nutform auf die erstellte Zapfenform aufgedrückt, wobei dann in einer weiteren Station 33 entsprechend ein Nachdruck erfolgt kann, so dass dann auf diese Weise das Skelett 6 mit den Einlagen 2 erstellt ist.

Dann wir das vorgefertigte Türblatt 1 auf eine Übergabestation 34 geschoben, wobei diese nach Durchlaufen der Übergangsstation 34, einer Schleifeinrichtung 35 unterzogen wird. Hierbei wird zunächst von unten eine Kalibrierung vorgenommen, wobei Walzenschleifer oder Rollenschleifer das Türblatt 1 exakt auf Maß schleifen. Danach erfolgt das Schleifen von der Oberseite her, so dass dann auch entsprechend das Türblatt 1 an der Oberseite kalibriert ist. Das so fertig gestellte Türblatt 1 wird dann in ein Magazin 36 verbracht.

Das Magazin 36 kann dann entsprechend zu einer weiteren Station 37, wie diese beispielsweise in der Figur 13 dargestellt ist, verbracht werden, wo der gemäß der Figur 12 gefertigte Türblattrohling beschichtet wird. Dort wird dann in einer Sprüheinrichtung 38 der Kleber aufgetragen, und in einer Beschichtungsstation 39 das Dekor 7 aufgetragen. Anschließend können Druckrollen 40 das aufgetragene Dekor 7 andrücken, so dass eine gleichmäßige flächige Anlage des Dekors 7 gegeben ist, bevor das fertige Türblatt 1 wieder in ein Magazin 36 abgelegt wird.

### Bezugszeichenliste

- 01: Türblatt
- 02: Einlage
- 03: Türdeckplatten
- 04: Querprofilelemente / Querriegel
- 05: Längsprofilelemente / Längsriegel
5.1 Teilprofilelement
5.2 Teilprofilelement
- 06: Skelett
- 07: Dekore
- 08: Leimbänder/Klebebänder
- 09: Zapfen
- 10: Nuten
- 11: Schließblech
- 12: Innenlängsprofilelement
- 13: Zargenelement
- 14: L-förmiges Profil
- 15: L-förmiges Profil
- 16: Mauerwerk
- 17: Türanschlag
- 18: Spalt
- 19: Rahmen
- 20: Verbund
- 21: Profilelement
- 22: Element
- 23: Wabenstruktur
23.1 Wabenstrukturstreifen
- 24: Luftschlitze
- 25: Fertigungsstraße
- 26: Greifer
- 27: Frästisch
- 28: Spaltbereiche
- 29: Fräse
- 30: Fräsung Zapfen
- 31: Fräsung Nut
- 32: Station
- 33: Weitere Station
- 34: Übergabestation
- 35: Schleifeinrichtung
- 36: Magazin
- 37: Station
- 38: Sprüheinrichtung
- 39: Beschichtungsstation
- 40: Druckrollen
- 41: Magazin

## Patentansprüche

1. Verfahren zur maschinellen Herstellung eines Türblattes (1), mit einer Einlage (2) zur Dämmung und/oder Stabilisierung, wobei das Türblatt (1) mit Türdeckplatten (3) beschichtet wird, umfassend einen aus Längsriegeln und Querriegeln (4, 5) gebildeten Rahmen, in dem die aus Material zur Dämmung und/oder Stabilisierung bestehende Einlage (2) eingebracht wird, und wobei der Rahmen mit der Einlage (2) zur Bildung eines Türblattes (1) beidseitig mit Türdeckplatten (3) unter Verwendung eines Klebers beschichtet wird,
**dadurch gekennzeichnet,**
**dass** in einem Verfahrensschritt die plattenförmige Einlage (2) in gleiche Teilbereiche spannungsfrei aufgeteilt wird, wobei dann in die Spaltbereiche (18) sowie an den Endseiten der aufgeteilten Einlage (2) parallel angeordnete Querriegel (4) zwischen die Teilbereiche und an den Endseiten der Einlagen (2) eingeschoben werden, und in einem weiteren Verfahrensschritt eine Fräsung der Längsseiten in Zapfenform erfolgt und wobei die in Nutform gefrästen Längsriegel (5) angesetzt werden, und in einem weiteren Schritt das so erstellte Skelett (6) mit Einlagen (2) beidseits von der Unterseite und der Oberseite auf Maß kalibriert wird, wobei anschließend in einem weiteren Verfahrensschritt die Türdeckplatten (3) mittels Kleber ohne Pressdruck bei Raumtemperatur aufgetragen werden.

2. Verfahren nach Anspruch 1,
**dadurch gekennzeichnet,**
**dass** auf die Flächen der Türdeckplatten (3) mittels aufgetragenem Leim oder Kleber (8) Dekorapplikationen (7) in einem weiteren Schritt aufgetragen werden.

3. Verfahren nach Anspruch 2,
**dadurch gekennzeichnet,**
**dass** zur Einbindung eines Schließblechs (11) mit Schloss in einer Schlosstasche ein weiteres Innenlängsprofilelement (12) an dem einen der Längsriegel (5) eingebracht wird.

4. Verfahren nach Anspruch 1 bis 3,
**dadurch gekennzeichnet,**
**dass** die Längsriegel (5) aus ineinander steckbaren Teilprofiilelementen (5.1) und (5.2) bestehen.

5. Vorrichtung und/oder Fertigungsstraße zur Herstellung eines Türblattes (1) nach dem Verfahren nach einem der Ansprüche 1 bis 4, mit einer Einlage (2) zur Dämmung und/oder Stabilisierung, wobei das Türblatt (1) mit Türdeckplatten (3) beschichtet wird, umfassend einen aus Längsriegeln und Querriegeln (4, 5) gebildeten Rahmen, in dem die aus Material zur Dämmung und/oder Stabilisierung bestehende Einlage (2) eingebracht wird, und wobei der Rahmen mit der Einlage (2) zur Bildung eines Türblattes (1) beidseitig mit Türdeckplatten (3) unter Verwendung eines Klebers beschichtet wird, **dadurch gekennzeichnet, dass** in einer ersten Station die plattenförmige Einlage (2) in gleiche Teilbereiche mit Spaltstreifen (28) spannungsfrei aufgetrennt bzw. aufgefräst wird, in die in einer weiteren Station parallel angeordnete Querriegel (4) zwischen die Teilbereiche der Einlage (2) sowie den Endbereichen der Einlage (2) eingeschoben sind, wobei in der dritten Station eine Fräsung der Längsseiten in Zapfenform erfolgt, und wobei dann in der vierten Station die in Nutform gefrästen Längsriegel (5) angesetzt werden, und in der fünften Station dann eine Kalibrierung auf Maß der Unter- und Oberseite des Skelettes (6) mit Einlage (2) erfolgt bevor in einer weiteren Station die Türdeckplatten (3) mittels Kleber ohne Pressdruck bei Raumtemperatur aufgetragen werden.

## Claims

1. Method for the mechanical production of a door leaf (1), with an insert (2) for insulation and/or stabilisation, wherein the door leaf (1) is covered with door cover plates (3) is coated, comprising a frame formed by longitudinal and transverse bars (4, 5), in which the insert (2) made of the material for insulation and /or stabilisation is inserted and wherein the frame with the insert (2) to form a door leaf (1) is covered with door cover plates (3) using a glue,
**characterized in that**
in a process step, the plate-shaped insert (2) is broken down in a stress-free manner into identical subsections, wherein, then, parallel transverse bars (4) arranged in the gap areas (18) as well as at the end sides of the separated insert (2) are pushed in between the subsections and the end sides of inserts (2) and in another process step, milling of the longitudinal sides into a cone shape takes place and wherein the longitudinal bars (5) milled into a groove shape are applied and, in another process step, the bare framework (6) created in this manner with inserts (2) is custom calibrated on both sides at the top and bottom, wherein, then, in another process step, the door cover plates (3) are applied using glue at room temperature without applying pressure.

2. Method according to Claim 1,
**characterized in that**
décor applications (7) are applied to the surfaces of the door cover plates (3) using spread glue (8) in another step.

3. Method according to Claim 2,
**characterized in that**
to incorporate a locking plate (11) with lock within a lock recess, another internal longitudinal profile element (12) is introduced onto one of the longitudinal bars (5).

4. Method according to Claim 1 to 3
**characterized in that**
that the longitudinal bars (5) are composed of sub-profile elements that can be interlocked into one another (5.1) and (5.2).

5. Apparatus and / or manufacturing line to manufacture a door leaf (1) in accordance with the method according to one of the Claims 1 to 4, with an insert (2) for insulation and/or stabilisation, wherein the door leaf (1) is covered with door cover plates (3),
comprising a frame formed by longitudinal and transverse bars (4, 5), in which the insert (2) made of the material for insulation and /or stabilisation is inserted and wherein the frame with the insert (2) to form a door leaf (1) is covered on both sides with door cover plates (3) using a glue,
**characterized in that**
that, as a first process step, the plate-shaped insert (2) is separated into identical subsections separated by a gap strip (28) in a stress-free manner and milled, in which, in another process step, parallel transverse bars (4) are pushed in between the subsections of the insert (2) and the end areas of the
insert (2), wherein, in a third process step, milling of the longitudinal sides takes place in a cone shape and wherein, then, in a fourth process step, the longitudinal bars (5) milled to a groove shape are applied and in a fifth process step, custom calibration of the top and bottom side of the bare framework (6) with an insert (2) takes place before the door cover plates (3) are applied using glue at room temperature without applying pressure in another process step.

## Revendications

1. Procédé pour la fabrication mécanique d'un vantail de porte (1) avec un insert (2) pour l'amortissement et/ou la stabilisation, dans lequel le vantail de porte (1) est recouvert de panneaux de couverture de porte (3), comprenant un cadre formé par des barres longitudinales et des barres transversales (4, 5) dans lequel est inséré l'insert (2) constitué de matériau d'amortissement et/ou de stabilisation, et dans lequel le cadre avec l'insert (2) est recouvert des deux côtés avec des panneaux de couverture de porte (3) à l'aide d'une colle pour former un vantail de porte (1),
**caractérisé en ce que**
au cours d'une étape de procédé, l'insert en forme de panneau (2) est divisé sans tensions en zones partielles identiques, des barres transversales (4) disposées parallèlement dans les zones d'espacement (18) ainsi que sur les côtés d'extrémité de l'insert (2) divisé étant ensuite insérées entre les zones partielles et au niveau des côtés d'extrémité des inserts, et **en ce qu'**au cours d'une étape de procédé suivante, un fraisage conique est réalisé sur les côtés longitudinaux, et les barres longitudinales (5) fraisées en forme de rainure sont fixées, et **en ce qu'**au cours d'une étape de procédé suivante, le squelette (6) avec les inserts (2) ainsi construit est calibré sur mesure des deux côtés sur le dessous et le dessus, les panneaux de couverture de porte (3) étant ensuite appliqués à l'aide d'une colle sans pression de pressage à température ambiante au cours d'une étape de procédé suivante.

2. Procédé selon la revendication 1,
**caractérisé en ce que**
des éléments de décoration (7) sont appliquées sur les surfaces des panneaux de couverture de porte (3) à l'aide d'une colle ou d'un adhésif (8) au cours d'une étape de procédé suivante.

3. Procédé selon la revendication 2,
**caractérisé en ce que**
pour l'intégration d'une gâche (11) avec serrure dans une mortaise, un élément de profil longitudinal intérieur (12) supplémentaire est inséré dans l'une des barres longitudinales (5).

4. Procédé selon les revendications 1 à 3,
**caractérisé en ce que**
les barres longitudinales (5) sont constituées d'éléments de profil partiels (5.1) et (5.2) susceptibles d'être insérés les uns dans les autres.

5. Dispositif et/ou chaîne de production pour la fabrication d'un vantail de porte (1) à l'aide du procédé selon l'une des revendications 1 à 4, avec un insert (2) pour l'amortissement et/ou la stabilisation, où le vantail de porte (1) est recouvert de panneaux de couverture de porte (3), comprenant un cadre formé par des barres longitudinales et des barres transversales (4, 5) dans lequel est inséré l'insert (2) constitué de matériau d'amortissement et/ou de stabilisation, et où le cadre avec l'insert (2) est recouvert des deux côtés avec des panneaux de couverture de porte (3) à l'aide d'une colle pour former un vantail de porte (1),
**caractérisés en ce que**
dans une première station, l'insert en forme de panneau (2) est divisé ou fraisé sans tensions de manière à former des zones partielles identiques avec des fentes d'espacement (28), dans lesquelles, dans une station suivante, des barres transversales (4) sont insérées entre les zones partielles de l'insert (2) et les zones d'extrémité de l'insert (2), où un fraisage conique est réalisé sur les côtés longitudinaux dans la troisième station, et où les barres longitudinales (5) fraisées en forme de rainure sont ensuite fixées dans la quatrième station, un calibrage sur mesure du dessous et du dessus du squelette (6) avec l'insert (2) étant ensuite réalisé dans la cinquième station, avant l'application des panneaux de couverture de porte (3) à l'aide d'une colle et sans pression de pressage à température ambiante dans une station suivante.
